# EUROPÄISCHE PATENTSCHRIFT

(11) **EP 0 847 246 B1**
(45) Veröffentlichungstag und Bekanntmachung des Hinweises auf die Patenterteilung: **22.08.2001**
(21) Anmeldenummer: 97926902.4
(22) Anmeldetag: 06.06.1997
(51) Int. Cl.: A44B 19/04

(54) **REISSVERSCHLUSS**
SLIDE FASTENER
FERMETURE A GLISSIERE

(30) Priorität: 27.06.1996 DE 29611270 U
(43) Veröffentlichungstag der Anmeldung: 17.06.1998
(73) Patentinhaber: D. Swarovski & Co., 6112 Wattens (AT)
(72) Erfinder: COVI, Christian, A-6122 Fritzens (AT); STEINLECHNER, Werner, A-6200 Jenbach (AT)
(74) Vertreter: Torggler, Paul Norbert, Dr.
(86) Internationale Anmeldenummer: AT9700115
(87) Internationale Veröffentlichungsnummer: WO9800040

(56) Entgegenhaltungen:
- EP-A- 0 299 500
- DE-A- 2 340 341
- GB-A- 1 479 363
- US-A- 5 511 292

## Beschreibung

Die Erfindung betrifft einen Reißverschluß mit an zwei Bändern angeformten Zähnen aus Kunststoff, deren freie Enden bis in den Befestigungsbereich der anderen Reihen von Zähnen reichen und mit Hohlkehlen versehen sind.

Da sich aufeinanderfolgende Zähne praktisch in ihrer ganzen Länge übergreifen, erweist es sich als relativ schwierig, einen solchen Reißverschluß zu öffnen. Um im Augenblick des Öffnens eine Kraft in Öffnungsrichtung auf den kritischen Bereich des Reißverschlusses auszuüben, ist in US-A 5,511,292 bereits vorgeschlagen worden, den Schieber des Reißverschlusses mit einem auf der Höhe der Hohlkehlen angeordneten zugespitzen Vorsprung zu versehen, welcher über den Steg vorragt, der die obere Deckplatte mit der unteren Deckplatte des Schiebers verbindet.

Bei der bekannten Einrichtung nach US-A 5,511,292 weisen die Zähne Hohlkehlen auf, welche als gerade Rinnen ausgebildet sind. Trotz der Schrägstellung der Zähne im Schieber ist es bei einer derartigen Anordnung schwierig, die Hohlkehle so tief zu machen, daß der zugespitzte Vorsprung sicher daran ansetzen kann. Hohlkehlen sollen ja im geschlossenen Zustand am gegenüberliegenden Wulst festliegen, und falls die Zähne mit Schmucksteinen besetzt sind, darf sich die Hohlkehle natürlich nicht in den Bereich des Steines erstrecken. Die Erfindung erreicht demgegenüber ein sicheres Öffnen des Reißverschlusses durch den Schieber, indem vorgesehen wird, daß die Hohlkehlen einen Boden aufweisen, welcher in der Zahnebene konvex gekrümmt ist. Dadurch wird sichergestellt, daß die seitlichen Enden der Hohlkehlen hinreichenden Abstand von der Mittellinie des Schiebers aufweisen, wenn die Zähne im Schieber schräggestellt werden.

Einzelheiten der Erfindung werden anschließend anhand der Zeichnung erläutert.

Fig. 1 ist eine Draufsicht auf einen Reißverschluß, Fig. 2 ein vergrößerter Längsschnitt durch einen Zahn, Fig. 3 die Draufsicht auf zwei benachbarte Zähne. Fig. 4 ist ein vertikaler Längsschnitt durch einen Schieber 4, Fig. 5 eine entsprechende Draufsicht nach Entfernung der Deckplatte 12, wobei ein Zahn 1 in seiner horizontalen Mittelebene geschnitten ist. Fig. 6 entspricht Fig. 2 für ein zweites Ausführungsbeispiel.

Der in Fig. 1 dargestellte Reißverschluß besteht aus zwei Bändern 5, 5', an denen in Längsrichtung versetzt Zähne 1, 1' angeordnet sind. Zur Befestigung der Zähne 1, 1' dienen Randwulste 9, 9' der Bänder 5, 5', auf welche die Zähne 1, 1' bei ihrer Herstellung im Spritzguß aufgebracht werden, wobei gleichzeitig Schmucksteine 3, beispielsweise aus Bleikristall, eingeformt werden. Ein Schieber 4 dient in üblicher Weise zum Öffnen und Schließen des Reißverschlusses.

Wie aus Fig. 2 und 3 hervorgeht, sind die Berührungsbereiche im geschlossenen Zustand aneinanderliegender Zähne 1, 1' prismatisch ausgebildet, sodaß die Berührungsflächen einer vertikalen Verschiebung der Zähne gegeneinander, abgesehen von der Reibung, keinen Widerstand entgegensetzen. Die Verankerung der Zähne 1, 1' normal zur Ebene der Bänder 5, 5' erfolgt somit dadurch, daß am freien Ende der Zähne 1, 1' ausgebildete Hohlkehlen 6, 6' den Randwulst 9, 9' des gegenüberliegenden Bandes 5', 5 umfassen. Damit dies möglich ist, müssen die Zähne 1, 1' eine Länge aufweisen, welche etwa der Breite des geschlossenen Reißverschlusses (der "Kette") entspricht.

Jeder Zahn 1, 1' konvergiert in Draufsicht ausgehend von der Basis 11, 11' bis zu einem schmalsten Bereich, von dem aus sich die Stützflächen 2, 2' annähernd parallel zu den Bändern 5, 5' nach außen erstrecken. Die freien Enden der Zähne 1, 1' haben etwa die Form einer halben Ellipse.

Schmucksteine 3 können in gerader Linie und im Vergleich zu ihrer Größe geringem Abstand angeordnet werden, wenn die Stützflächen 2, 2' entsprechend klein gehalten werden, was wiederum durch deren scharfe Abwinkelung zur Richtung der Zähne 1, 1' möglich ist. Beim dargestellten Ausführungsbeispiel beträgt die Ausdehnung h jeder Stützfläche in Bandrichtung etwa ein Drittel des Durchmessers D der Schmucksteine. Dadurch ist jeder Schmuckstein 3 ausreichend mit Kunststoffmaterial umgeben und dennoch ist der Abstand aufeinanderfolgender Steine 3 gering.

Der in Fig. 4 im Längsschnitt dargestellte Schieber besteht aus oberen und unteren Platten 12 bzw. 13. Die Seitenwände bestehen jeweils aus einem in ihrer ganzen Länge durch einen Schlitz 16 geteilten oberen und unteren Teil 15 bzw. 14. Durch den Schlitz 16 verlaufen die Bänder 5, 5', wobei sich die Randwulste 9, 9' an den Innenseiten der Seitenwände 14, 15 abstützen. Ein Steg 20 verbindet die obere Platte 12 mit der unteren Platte 13.

Um beim Öffnen des Reißverschlusses auf die Zähne 1, 1' eine Kraft nach außen auszuüben, ist zur Schmalseite des Schiebers hin der Steg 20 mit einem Vorsprung 10 in Form einer Lanzenspitze versehen, welcher in die Hohlkehlen 6, 6' der Zähne 1, 1' eingreift und diese dadurch in die zum breiteren Ende des Schiebers führenden Bahnen drückt.

Aus Fig. 5 ist ersichtlich, daß der Grund 16 der am freien Ende der Zähne 1, 1' vorgesehenen Nuten 6 gekrümmt ist. Dadurch wird der Vorsprung 10 in die Nuten 6 eingeführt und verhindert, daß dieser Vorsprung 10 an den vertikalen Außenwänden der Zähne 1, 1' aufläuft.

Die Erfindung ermöglicht es, Reißverschlüsse mit sehr großen Zähnen herzustellen, welche durch die entsprechend große Steinoberfläche sehr dekorativ wirken. Da die Steine 3 sicher in Kunststoff eingebettet sein müssen, was einen Mindestabstand von der Nut 6 bedingt, kommt eine proportionale Vergrößerung des Steins nach Fig. 2 rasch an ihre Grenzen. Dicke Reißverschlüsse werden nämlich vom Markt nicht gewünscht, da sie das damit versehene Kleidungsstück steif machen und dieses vom Träger abheben. Um diesem Nachteil abzuhelfen, verwendet man im Zusammenhang mit großen Zähnen flache Steine. Darunter werden Steine verstanden, deren zu einer Spitze zusammenlaufende, mit einer Metallauflage verspiegelte Flächen einen Winkel von mindestens 120° einschließen. Die Verwendung derartiger Steine führt zu einer flachen Bauart des Reißverschlusses, wie sie in Fig. 6 dargestellt ist.

## Patentansprüche

1. Reißverschluß mit an zwei Bändern angeformten Zähnen aus Kunststoff, deren freie Enden bis in den Befestigungsbereich der anderen Reihen von Zähnen reichen und mit Hohlkehlen versehen sind, wobei der Schieber (4) des Reißverschlusses mit einem auf der Höhe der Hohlkehlen (6) angeordneten zugespitzten Vorsprung (10) versehen ist, welcher über den Steg (20) vorragt, der die obere Deckplatte (12) mit der unteren Deckplatte (13) des Schiebers (4) verbindet, dadurch gekennzeichnet, daß die Hohlkehlen (6) einen Boden (16) aufweisen, welcher in der Zahnebene konvex gekrümmt ist.

2. Reißverschluß nach Anspruch 1, dadurch gekennzeichnet, daß der Boden (16) der Hohlkehlen (6) an den Stützflächen (2) endet, mit denen sich gegenüberliegende Zähne aneinander abstützen.

3. Reißverschluß nach Anspruch 1 oder 2, in dessen Zähne Schmucksteine eingesetzt sind, dadurch gekennzeichnet, daß die zu einer Spitze zusammenlaufenden, aneinander gegenüberliegenden Flächen der Rückseite der Steine (3) einen Winkel einschließen, welcher größer als 120° ist.

## Claims

1. Zip fastener having teeth of plastic material which are formed on two strips and whose free ends extend into the fixing region of the other rows of teeth and are provided with channels, the slider (4) of the zip fastener being provided with a pointed projection (10) which is arranged at the height of the channels (6) and which projects beyond the web portion (20) connecting the upper cover plate (12) to the lower cover plate (13) of the slider (4), characterised in that the channels (6) have a bottom (16) which is convexly curved in the plane of the teeth.

2. Zip fastener as set forth in claim 1 characterised in that the bottom (16) of the channels (6) ends at the support surfaces (2) with which mutually oppositely disposed teeth bear against each other.

3. Zip fastener as set forth in claim 1 or claim 2, into the teeth of which are fitted jewellery stones, characterised in that the surfaces of the rear side of the stones (3), which surfaces converge to form a point and which are disposed in mutually opposite relationship, include an angle which is greater than 120°.

## Revendications

1. Fermeture à glissière avec des dents en matière plastique moulées sur deux bandes et dont les extrémités libres s'étendent jusque dans la zone de fixation des autres rangées de dents et sont pourvues de gorges, le coulisseau (4) de la fermeture à glissière comportant une saillie (10) pointue qui est disposée à la hauteur des gorges (6) et dépasse de la nervure (20) qui relie entre elles la plaque de recouvrement supérieure (12) et la plaque de recouvrement inférieure (13) du coulisseau (4), caractérisée en ce que les gorges (6) présentent un fond (16) qui a une courbure convexe dans le plan des dents.

2. Fermeture à glissière selon la revendication 1, caractérisée en ce que le fond (16) des gorges (6) se termine au niveau des surfaces d'appui (2) avec lesquelles des dents situées en vis-à-vis prennent appui.

3. Fermeture à glissière selon la revendication 1 ou 2, dans les dents de laquelle sont insérées des pierres décoratives, caractérisée en ce que les surfaces, situées en vis-à-vis et convergeant en une pointe, de la face arrière des pierres (3) forment un angle qui est supérieur à 120°.
